# FASCICULE DE BREVET EUROPEEN

(11) **EP 2 158 303 B1**
(45) Date de publication et mention de la délivrance du brevet: **04.01.2017**
(21) Numéro de dépôt: 08805641.1
(22) Date de dépôt: 03.06.2008
(51) Int. Cl.: C10G 45/00, C10G 45/58, C10G 65/04

(54) **PROCEDE DE PRODUCTION DE DISTILLATS MOYENS PAR HYDROISOMERISATION ET HYDROCRAQUAGE D'UNE FRACTION LOURDE ISSUE D'UN EFFLUENT FISCHER-TROPSCH**
VERFAHREN ZUR HERSTELLUNG VON MITTELDESTILLATEN DURCH HYDROISOMERISIERUNG UND HYDROCRACKING EINES SCHWEREN TEILS AUS EINER FISCHER-TROPSCH-EFFLUENZ
METHOD FOR PRODUCING MIDDLE DISTILLATES BY HYDROISOMERISATION AND HYDROCRACKING OF A HEAVY FRACTION FROM A FISCHER-TROPSCH EFFLUENT

(30) Priorité: 12.06.2007 FR 0704224
(43) Date de publication de la demande: 03.03.2010
(73) Titulaire: IFP Énergies nouvelles, 92852 Rueil-Malmaison Cedex (FR); ENI S.p.A., 00144 Rome (IT)
(72) Inventeur: MARCHAL-GEORGE, Nathalie, F-69230 Saint Genis Laval (FR); COSYNS, Jean, F-78580 Maule (FR); COUPARD, Vincent, F-69120 Vaulx en Velin (FR); CAPRANI, Eric, F-75012 Paris (FR); DOUZIECH, Damien, F-92500 Rueil Malmaison (FR); DANDEU, Aurélie, F-38540 St Just Chaleyssin (FR); FEDOU, Stéphane, F-75002 Paris (FR)
(86) Numéro de dépôt international: PCT/FR2008/000753
(87) Numéro de publication internationale: WO 2009/004179

(56) Documents cités:
- EP-A- 0 583 836
- WO-A-03/004584
- WO-A-2005/037960
- GB-A- 1 430 973
- US-A1- 2002 169 219

## Description

La présente invention décrit un procédé de traitement avec hydrocraquage et hydroisomérisation, de charges issues du procédé Fischer-Tropsch, permettant d'obtenir des distillats moyens (gazole, kérosène), c'est à dire des coupes à point d'ébullition initial d'au moins 150°C et final d'au plus 340°C et éventuellement des bases huiles.

Dans le procédé Fischer-Tropsch, le gaz de synthèse (CO+H₂) est transformé catalytiquement en produits oxygénés et en hydrocarbures essentiellement linéaires sous forme gazeuse, liquide ou solide. Cependant, ces produits, principalement constitués de normales paraffines, ne peuvent être utilisés tels quels, notamment à cause de leurs propriétés de tenue à froid peu compatibles avec les utilisations habituelles des coupes pétrolières. Par exemple, le point d'écoulement d'un hydrocarbure linéaire contenant 20 atomes de carbone par molécule (température d'ébullition égale à 340°C environ c'est à dire souvent comprise dans la coupe distillat moyen) est de +37°C environ ce qui rend son utilisation impossible, la spécification étant de -15°C pour le gasoil. Ainsi, les hydrocarbures issus du procédé Fischer-Tropsch comprenant majoritairement des n-paraffines doivent être transformés en produits plus valorisables tels que par exemple le gazole, kérosène, qui sont obtenus, par exemple, après des réactions catalytiques d'hydrocraquage/hydroisomérisation. Ces produits sont généralement exempt d'impuretés hétéroatomiques telles que le soufre, l'azote ou les métaux. Ils ne contiennent pratiquement pas d'aromatiques, de naphtènes et plus généralement de cycles en particulier dans le cas de catalyseurs au cobalt.

En revanche, ils peuvent présenter une teneur non négligeable en composés insaturés de type oléfiniques et produits oxygénés (tels que des alcools, acides carboxyliques, cétones, aldéhydes et esters). Ces composés oxygénés et insaturés sont davantage concentrés dans les fractions légères. Ainsi dans la fraction C5+ correspondant aux produits bouillant à une température d'ébullition initiale comprise entre 20°C et 40°C, ces composés représentent entre 10-20% en poids de composés insaturés de type oléfiniques et entre 5-10% en poids de composés oxygénés.

Un des objectifs de l'invention est d'éliminer au cours d'une étape d'hydrotraitement, en amont d'une étape d'hydrocraquage, les composés insaturés de type oléfiniques, ladite étape d'hydrotraitement étant réalisée dans des conditions moins sévères que celles de l'étape d'hydrocraquage. Les composés insaturés de type oléfiniques présents dans les charges d'hydrocraquage réduisent la durée de vie d'un catalyseur d'hydrocraquage. En effet, dans les conditions opératoires sévères d'hydrocraquage/hydroisomérisation, l'hydrogénation des composés insaturés de type oléfiniques étant une réaction fortement exothermique, la transformation des composés insaturés peut avoir un impact négatif sur l'étape d'hydroisomérisation / hydrocraquage et provoquer par exemple un emballement thermique de la réaction, un cokage important du catalyseur ou la formation de gomme par oligomérisation.

Un des avantages de l'invention est de fournir un procédé de production de distillats moyens à partir d'une charge paraffinique produite par synthèse Fischer Tropsch dans lequel l'étape d'hydrocraquage est précédée d'une étape d'hydrogénation permettant l'élimination au préalable et dans des conditions moins sévères que celles utilisées dans l'étape d'hydrocraquage, des éléments les plus réactifs et en particulier, des composés insaturés de type oléfiniques.

### État de la technique

La demande de brevet Shell (EP-583,836) décrit un procédé pour la production de distillats moyens à partir d'une charge obtenue par la synthèse Fischer-Tropsch. Dans ce procédé, la charge issue de la synthèse Fischer-Tropsch peut être traitée dans sa globalité, mais de préférence la fraction C4- est soutirée de la charge de manière à ce que seule la fraction C5+ bouillant à une température supérieure à 20°C soit introduite dans l'étape ultérieure. Ladite charge est soumise à un hydrotraitement pour hydrogéner les oléfines et alcools, en présence d'un fort excès d'hydrogène, de sorte que la conversion de produits bouillant au-dessus de 370°C en produits à point d'ébullition inférieur, soit inférieure à 20%. L'effluent hydrotraité constitué d'hydrocarbures paraffiniques à haut poids moléculaire est, de préférence séparé des composés hydrocarbonés ayant un poids moléculaire bas et en particulier de la fraction C4- avant la deuxième étape d'hydroconversion. Au moins une partie de la fraction restante C5+ est ensuite soumise à une étape d'hydrocraquage/hydroisomérisation avec une conversion de produits bouillant au-dessus de 370°C en produits à point d'ébullition inférieur d'au moins 40% poids.

La demande de brevet US 2002/0169219 décrit un procédé de production d'une coupe C5-C20 à partir d'une charge paraffinique produite par synthèse Fischer Tropsch, cependant la charge subissant les étapes d'hydrotraitement et d'hydrocraquage décrite dans D1 résulte d'un mélange d'une fraction C5-C20 issue du procédé Fischer Tropsch et d'une fraction C5+ contenant du soufre issue du fractionnement d'une source de gaz naturel. L'étape d'hydrotraitement de ladite charge mise en oeuvre opère à une température comprise entre 204 et 482 °C et à un débit d'hydrogène correspondant à un rapport volumique hydrogène / hydrocarbures compris entre 53,4 et 356 Nl/l/h.

Le brevet GB 1 430 973 décrit un procédé d'hydrocraquage en deux étapes d'une charge aromatique comprenant 20 à 70% en volume d'aromatiques et d'un point d'ébullition compris entre 221 et 537°C, dans le but d'obtenir une fraction naphta riche en aromatique et une fraction kérosène à faible teneur en aromatique. L'étape d'hydrotraitement en amont des étapes d'hydrocraquage opère à une température comprise entre 287 et 454 °C.

La présente invention propose un procédé alternatif pour la production de distillats moyens. Les avantages de la présente invention sont :
- de protéger le catalyseur d'hydroisomérisation / hydrocraquage des éléments les plus réactifs tels que les composés insaturés de type oléfinique par la mise en oeuvre en amont de l'étape d'hydroisomérisation / hydrocraquage, d'une étape d'hydrogénation des composés insaturés, l'élimination des composés insaturés de type oléfinique avant l'étape d'hydroisomérisation / hydrocraquage permettant d'éviter la formation de coke ou de gomme dans la zone d'hydroisomérisation / hydrocraquage,
- de faciliter le contrôle du profil de température à l'intérieur de la zone d'hydroisomérisation / hydrocraquage par la mise en oeuvre en amont de l'étape d'hydroisomérisation / hydrocraquage d'une étape d'hydrogénation des composés insaturés. L'hydrogénation des composés insaturés de type oléfiniques est en effet une réaction fortement exothermique qui peut avoir un impact négatif sur l'étape d'hydroisomérisation / hydrocraquage et provoquer par exemple un emballement thermique de la réaction dans le cas ou ces composés insaturés ne seraient pas éliminés en amont de l'étape d'hydroisomérisation / hydrocraquage,
- de mettre en oeuvre un procédé simplifié dans lequel la quantité d'hydrogène introduite dans la zone d'hydrogénation correspond à une quantité d'hydrogène en léger excès par rapport à la quantité strictement nécessaire pour réaliser la réaction d'hydrogénation des composés insaturés de type oléfinique de sorte que le procédé ne nécessite pas l'intégration d'un compresseur de recycle et que l'on ne réalise pas de craquage dans la zone d'hydrogénation. Ceci permet l'envoi direct, de préférence par pompage, de la totalité de l'effluent hydrogéné liquide, sans étape de séparation intermédiaire, dans la zone d'hydroisomérisation / hydrocraquage, ainsi que l'utilisation d'une quantité d'hydrogène considérablement réduite.
- d'améliorer fortement les propriétés à froid des paraffines issues du procédé Fisher-Tropsch et ayant des points d'ébullition correspondants à ceux des fractions gazole et kérosène, (encore appelées distillats moyens) et notamment d'améliorer le point de congélation des kérosènes.
- d'augmenter la quantité de distillats moyens disponibles par hydrocraquage des composés paraffiniques les plus lourds, présents dans l'effluent de sortie de l'unité Fischer-Tropsch, et qui ont des points d'ébullition supérieurs à ceux des coupes kérosène et gazole, par exemple la fraction 370°C+.

La figure 1 représente le mode de réalisation du procédé selon l'invention le plus large. Plus précisément, la figure 1 représente un procédé de production de distillats moyens à partir d'une charge paraffinique produite par synthèse Fischer-Tropsch, comprenant les étapes successives suivantes :
a) séparation d'au moins une fraction gazeuse C4-, dite légère, à point d'ébullition final inférieur à 20°C, de l'effluent issu de l'unité de synthèse Fischer Tropsch de façon à obtenir une seule fraction liquide C5+, dite lourde, à point d'ébullition initial compris entre 20 et 40°C,
b) hydrogénation des composés insaturés de type oléfiniques d'au moins une partie de ladite fraction lourde C5+, en présence d'hydrogène et d'un catalyseur d'hydrogénation à une température comprise entre 100°C et 180 °C, à une pression totale comprise entre 0,5 et 6 MPa, à une vitesse volumique horaire comprise entre 1 et 10h-1, et à un débit d'hydrogène correspondant à un rapport volumique hydrogène/hydrocarbures compris entre 10 et 50 Nl/l/h,
c) hydroisomérisation/hydrocraquage de la totalité de l'effluent hydrogéné liquide issu de l'étape b), sans étape de séparation préalable, en présence d'hydrogène et d'un catalyseur d'hydroisomérisation/hydrocraquage,
d) distillation de l'effluent hydrocraqué / hydroisomérisé.

### Description détaillée de l'invention

Dans toute la suite de la description, nous allons détailler les différentes étapes du procédé selon l'invention en se référant aux figures 2 et 3 qui représentent des modes de réalisation préférés du procédé selon l'invention sans en limiter la portée.

### Étape (a)

L'étape a) selon l'invention, non représentée sur la figure 1, est une étape de séparation d'au moins une fraction C4-, dite légère, à point d'ébullition final inférieur à 20°C, de préférence inférieur à 10°C et de manière très préférée, inférieur à 0°C, de l'effluent issu de la synthèse Fischer Tropsch de façon à obtenir une seule fraction C5+, dite lourde, à point d'ébullition initial compris entre 20 et 40°C et de préférence ayant une température d'ébullition supérieure ou égale à 30 °C, constituant au moins une partie de la charge de l'étape b) d'hydrogénation selon l'invention.

L'effluent issu de l'unité de synthèse Fischer-Tropsch est, en sortie de l'unité de synthèse Fischer-Tropsch avantageusement divisé en deux fractions, une fraction légère, appelée condensat à froid, (conduite (1)) et une fraction lourde, appelée cires, (conduite (3)).

Les deux fractions ainsi définies comportent de l'eau, du dioxyde de carbone (CO₂), du monoxyde de carbone (CO) et de l'hydrogène (H₂) non réagi. De plus, la fraction légère, condensat à froid, contient des composés hydrocarbures légers C1 à C4, appelés fraction C4-, sous forme de gaz.

Selon un mode de réalisation préféré représenté sur la figure 2, la fraction légère, appelée condensat à froid (1), et la fraction lourde, appelée cires (3), sont traitées séparément dans des moyens de fractionnement séparés puis recombinées dans la conduite (5), de façon à obtenir une seule fraction C5+, dite lourde, à point d'ébullition initial compris entre 20 et 40°C et de préférence ayant une température d'ébullition supérieure ou égale à 30 °C. La fraction lourde, appelée cires, entre dans un moyen de fractionnement (4) par la conduite (3). Le moyen de fractionnement (4) peut être par exemple constitué par des méthodes bien connues de l'homme du métier telles que une détente rapide (ou flash, selon la terminologie anglo-saxonne), une distillation ou un stripage. Avantageusement, un ballon de détente ou flash ou un strippeur suffit pour éliminer la majeure partie de l'eau, le dioxyde de carbone (CO₂) et le monoxyde de carbone (CO) par la conduite (4') de la fraction lourdes, appelée cires.

La fraction légère, appelée condensat à froid, entre dans un moyen de fractionnement (2) par la conduite (1). Le moyen de fractionnement (2) peut être par exemple constitué par des méthodes bien connues de l'homme du métier telles que un ballon de détente ou flash, une distillation ou un strippage. Avantageusement, le moyen de fractionnement (2) est une colonne de distillation permettant l'élimination des composés hydrocarbures légers et gazeux C1 à C4, appelés fraction gazeuse C4-, correspondant aux produits bouillant à une température inférieure à 20°C, de préférence inférieure à 10°C et de manière très préférée, inférieure à 0°C, par la conduite (2').

Les effluents stabilisés issus des moyens de fractionnement (2) et (4) sont ensuite recombinés dans la conduite (5). Une fraction liquide C5+ stabilisée, correspondant aux produits bouillant à une température d'ébullition initiale comprise entre 20 et 40°C et de préférence ayant une température d'ébullition supérieure ou égale à 30 °C est ainsi récupérée dans la conduite (5) et constitue la charge de l'étape b) d'hydrogénation du procédé selon l'invention.

Selon un autre mode de réalisation préféré représenté sur la figure 3, la fraction légère, appelée condensat à froid, sortant de l'unité de synthèse Fischer-Tropsch par la conduite (1) et la fraction lourde, appelée cires, sortant de l'unité de synthèse Fischer-Tropsch par la conduite (3), sont recombinées dans la conduite (18) et traitées dans un même moyen de fractionnement (4). Le moyen de fractionnement (4) peut être par exemple constitué par des méthodes bien connues de l'homme du métier telles que le flash, la distillation ou le strippage. Avantageusement, le moyen de fractionnement (4) est une colonne de distillation permettant l'élimination de la fraction gazeuse C4-, de l'eau, du dioxyde de carbone (CO₂) et du monoxyde de carbone (CO) par la conduite (4').

Une fraction liquide C5+ stabilisée, correspondant aux produits bouillant à une température d'ébullition comprise entre 20 et 40 °C et de préférence ayant une température d'ébullition supérieure ou égale à 30 °C est ainsi récupérée en sortie du moyen de fractionnement (4) dans la conduite (5) et constitue la charge de l'étape b) d'hydrogénation du procédé selon l'invention.

### Étape b)

L'étape b) du procédé selon l'invention est une étape d'hydrogénation des composés insaturés de type oléfiniques d'au moins une partie et de préférence de la totalité de la fraction lourde liquide C5+ issu de l'étape a) du procédé selon l'invention, en présence d'hydrogène et d'un catalyseur d'hydrogénation.

Ladite fraction lourde liquide C5+ est admise en présence d'hydrogène (conduite 6) dans une zone d'hydrogénation (7) contenant un catalyseur d'hydrogénation qui a pour objectif de saturer les composés insaturés de type oléfiniques présents dans la fraction lourde liquide C5+ décrite ci-dessus.

De manière préférée, le catalyseur utilisé dans l'étape (b) selon l'invention est un catalyseur d'hydrogénation non craquants ou peu craquants comportant au moins un métal du groupe VIII de la classification périodique des éléments et comportant au moins un support à base d'oxyde réfractaire.

De préférence, ledit catalyseur comprend au moins un métal du groupe VIII choisi parmi le nickel, le molybdène, le tungstène, le cobalt, le ruthénium, l'indium, le palladium et le platine et comportant au moins un support à base d'oxyde réfractaire choisi parmi l'alumine et la silice alumine.

De manière préférée, le métal du groupe VIII est choisi, parmi le nickel, le palladium et le platine.

Selon un mode de réalisation préféré de l'étape b) du procédé selon l'invention, le métal du groupe VIII est choisi parmi le palladium et/ou le platine et la teneur en ce métal est avantageusement comprise entre 0,1% et 5 % poids, et de préférence entre 0,2% et 0,6 % poids par rapport au poids total du catalyseur.

Selon un mode de réalisation très préféré de l'étape b) du procédé selon l'invention, le métal du groupe VIII est le palladium.

Selon un autre mode de réalisation préféré de l'étape b) du procédé selon l'invention, le métal du groupe VIII est le nickel et la teneur en ce métal est avantageusement comprise entre 5% et 25 % poids, de préférence entre 7% et 20 % poids par rapport au poids total du catalyseur.

Le support du catalyseur utilisé dans l'étape (b) du procédé selon l'invention est un support à base d'oxyde réfractaire, de préférence choisi parmi l'alumine et la silice alumine.

Lorsque le support est une alumine, il présente une surface spécifique BET permettant de limiter les réactions de polymérisation à la surface du catalyseur d'hydrogénation, ladite surface étant comprise entre 5 et 140 m²/g.

Lorsque le support est une silice alumine, le support contient un pourcentage de silice compris entre 5 et 95 % poids, de préférence entre 10 et 80%, de manière plus préférée entre 20 et 60 % et de manière très préférée entre 30 et 50%, une surface spécifique BET comprise entre 100 et 550 m²/g, de préférence comprise entre 150 et 500 m²/g, de manière préférée inférieure à 350 m²/g et de manière encore plus préférée inférieure à 250 m²/g,

L'étape b) d'hydrogénation du procédé selon l'invention est de préférence conduite dans un ou plusieurs réacteur(s) à lit fixe.

Dans la zone d'hydrogénation (7), la charge est mise en contact du catalyseur d'hydrogénation en présence d'hydrogène et à des températures et des pressions opératoires permettant l'hydrogénation des composés insaturés de type oléfiniques présents dans la charge. Dans ces conditions opératoires, les composés oxygénés ne sont pas convertis, l'effluent hydrogéné liquide issu de l'étape b) du procédé selon l'invention ne contient donc pas d'eau issue de la transformation desdits composés oxygénés.

Selon l'invention, les conditions opératoires de l'étape b) d'hydrogénation sont choisies de sorte que l'effluent en sortie de ladite zone d'hydrogénation (7) soit à l'état liquide : en effet, la quantité d'hydrogène introduite dans la zone d'hydrogénation (7) correspond à une quantité d'hydrogène en léger excès par rapport à la quantité d'hydrogène strictement nécessaire pour réaliser la réaction d'hydrogénation des composés insaturés de type oléfinique. Ainsi, on ne réalise pas de craquage dans la zone d'hydrogénation (7), et l'effluent hydrogéné liquide ne contient pas de composés hydrocarbonés bouillant à une température inférieure à 20°C, de préférence inférieure à 10°C et de manière très préférée, inférieure à 0°C, correspondant à la fraction gazeuse C4-.

Les conditions opératoires de l'étape b) d'hydrogénation du procédé selon l'invention sont les suivantes : la température au sein de ladite zone d'hydrogénation (7) est comprise entre 100 et 180 °C et de manière préférée, entre 120 et 165°C, la pression totale est comprise entre 0,5 et 6 MPa, de préférence entre 1 et 5 MPa et de manière encore plus préférée entre 2 et 5 MPa. Le débit de charge est tel que la vitesse volumique horaire (rapport du débit volumique horaire à 15°C de charge fraîche liquide sur le volume de catalyseur chargé) est comprise entre 1 et 10h⁻¹, de préférence entre 1 et 5 h⁻¹ et de manière encore plus préférée entre 1 et 4 h⁻¹. L'hydrogène qui alimente la zone d'hydrotraitement est introduit à un débit tel que le rapport volumique hydrogène/hydrocarbures soit compris entre 10 et 50 NI/I/h, et de manière préférée entre 15 et 35 Nl/l/h.

Dans ces conditions, les composés insaturés de type oléfinique sont hydrogénés à plus de 50%, de préférence à plus de 75% et de manière préférée, à plus de 85%.

L'étape d'hydrogénation b) du procédé selon l'invention est de préférence conduite dans des conditions telles que la conversion en produits ayant des points d'ébullition supérieurs ou égaux à 370 °C en des produits ayant des points d'ébullition inférieurs à 370 °C est nulle. L'effluent hydrogéné issu de l'étape b) du procédé selon l'invention ne contient donc pas de composés bouillant à une température inférieure à 20°C, de préférence inférieure à 10°C et de manière très préférée, inférieure à 0°C, correspondant à la fraction gazeuse C4-.

Selon un mode de réalisation préféré de l'étape b) du procédé selon l'invention, on utilise un lit de garde (non représenté sur les figures) contenant au moins un catalyseur de lit de garde en amont de la zone d'hydrogénation (7) afin de réduire la teneur en particules minérales solides et éventuellement de réduire la teneur en composés métalliques néfastes pour les catalyseurs d'hydrogénation. Le lit de garde peut avantageusement être soit intégré dans la zone d'hydrogénation (7) en amont du lit de catalyseur d'hydrogénation soit être placé dans une zone séparée en amont de la zone d'hydrogénation (7).

En effet, les fractions traitées peuvent éventuellement contenir des particules solides tels que des solides minéraux. Elles peuvent éventuellement contenir des métaux contenus dans des structures hydrocarbonés tels que des composés organo-métalliques plus ou moins solubles. Par le terme fines, on entend des fines résultant d'une attrition physique ou chimique du catalyseur. Elles peuvent être microniques ou sub-microniques. Ces particules minérales contiennent alors les composants actifs de ces catalyseurs sans que la liste suivante soit limitative : alumine, silice, titane, zircone, oxyde de cobalt, oxyde de fer, tungstène, oxyde de rhuthénium... Ces solides minéraux peuvent se présenter sous la forme d'oxyde mixte calciné : par exemple, alumine-cobalt, alumine-fer, alumine-silice, alumine-zircone, alumine-titane, alumine-silice-cobalt, alumine-zircone-cobalt,....

Elles peuvent également contenir des métaux au sein de structures hydrocarbonées, pouvant éventuellement contenir de l'oxygène ou des composés organo-métalliques plus ou moins solubles. Plus particulièrement, ces composés peuvent être à base de silicium. Il peut s'agir par exemple des agents anti-moussants utilisés dans le procédé de synthèse. Par ailleurs, les fines de catalyseurs décrites ci-dessus peuvent avoir une teneur en silice supérieure à la formulation du catalyseur, résultant de l'interaction intime entre les fines de catalyseurs et des agents anti-moussants décrits ci-dessus.

Les catalyseurs de lits de garde utilisés peuvent avantageusement avoir la forme de sphères ou d'extrudés. Il est toutefois avantageux que le catalyseur se présente sous forme d'extrudés d'un diamètre compris entre 0,5 et 5 mm et plus particulièrement entre 0,7 et 2,5 mm. Les formes sont cylindriques (qui peuvent être creuses ou non), cylindriques torsadés, multilobées (2, 3, 4 ou 5 lobes par exemple), anneaux. La forme cylindrique est utilisée de manière préférée, mais toute autre forme peut être utilisée.

Afin de remédier à la présence de contaminants et/ou de poisons dans la charge, les catalyseurs de lits de garde peuvent, dans un autre de mode de réalisation préféré, avoir des formes géométriques plus particulières afin d'augmenter leur fraction de vide. La fraction de vide de ces catalyseurs est comprise entre 0,2 et 0,75. Leur diamètre extérieur peut varier entre 1 et 35 mm. Parmi les formes particulières possibles sans que cette liste soit limitative : les cylindres creux, les anneaux creux, les anneaux de Raschig, les cylindres creux dentelés, les cylindres creux crénelés, les roues de charrettes pentaring, les cylindres à multiples trous...

De préférence, lesdits catalyseurs de lits de garde utilisés ne sont pas imprégnés par une phase active. Les lits de garde peuvent être commercialisés par Norton-Saint-Gobain, par exemple les lits de garde MacroTrap®. Les lits de garde peuvent être commercialisés par Axens dans la famille ACT : ACT077, ACT935, ACT961 ou HMC841, HMC845, HMC941 ou HMC945. Il peut particulièrement avantageux de superposer ces catalyseurs dans au moins deux lits différents de hauteurs variable. Les catalyseurs ayant le plus fort taux de vide sont de préférence utilisés dans le ou les premiers lits catalytiques en entrée de réacteur catalytique. Il peut également être avantageux d'utiliser au moins deux réacteurs différents pour ces catalyseurs. Ces catalyseurs de lits de garde utilisés peuvent avantageusement présenter de la macroporosité. Dans un mode préférée de réalisation, le volume macroporeux pour un diamètre moyen à 50 nm est supérieur à 0,1 cm³/g et un volume total supérieur à 0,60 cm³/g. Dans un autre mode de réalisation, le volume mercure pour un diamètre de pores supérieur à 1 microns est supérieur à 0,5 cm³/g et le volume mercure pour un diamètre de pores supérieur à 10 microns est supérieur à 0,25 cm³/g. Ces deux modes de réalisation peuvent de manière avantageuse être associés dans un lit mixte ou un lit combiné. Les lits de garde préférés selon l'invention sont les HMC et l'ACT961.

Après passage sur le lit de garde, la teneur en particules solides est avantageusement inférieure à 20 ppm, de manière préférée inférieure à 10 ppm et de manière encore plus préférée inférieure à 5 ppm . La teneur en silicium soluble est avantageusement inférieure à 5 ppm, de manière préférée inférieure à 2 ppm et de manière encore plus préférée inférieure à 1 ppm.

A l'issu de l'étape b) du procédé selon l'invention, la totalité de l'effluent hydrogéné liquide est directement envoyée dans une zone d'hydrocraquage/hydroisomérisation (10).

### Étape c)

Conformément à l'étape c) du procédé selon l'invention, la totalité de l'effluent hydrogéné liquide issu de l'étape b) du procédé selon l'invention est directement envoyée, sans étape de séparation préalable, dans la zone d'hydroisomérisation / hydrocraquage (10) contenant le catalyseur d'hydroisomérisation / hydrocraquage et de préférence en même temps qu'un flux d'hydrogène (conduite 9).

Les conditions opératoires dans lesquelles est effectuée l'étape (c) d'hydroisomérisation / hydrocraquage du procédé selon l'invention sont de préférence les suivantes :
La pression est généralement maintenue entre 0,2 et 15 MPa et de préférence entre 0,5 et 10 MPa et avantageusement de 1 à 9 MPa, la vitesse spatiale est généralement comprise entre 0,1 h-1 et 10 h-1 et de préférence entre 0,2 et 7 h-1 est avantageusement entre 0,5 et 5,0 h-1. Le taux d'hydrogène est généralement compris entre 100 et 2000 Normaux litres d'hydrogène par litre de charge et par heure et préférentiellement entre 150 et 1500 litres d'hydrogène par litre de charge.

La température utilisée dans cette étape est généralement comprise entre 200 et 450°C et préférentiellement de 250°C à 450°C avantageusement de 300 à 450°C, et encore plus avantageusement supérieure à 320°C ou par exemple entre 320-420°C.

L'étape c) d'hydroisomérisation et d'hydrocraquage du procédé selon l'invention est avantageusement conduite dans des conditions telles que la conversion par passe en produits à points d'ébullition supérieurs ou égaux à 370°C en des produits ayant des points d'ébullition inférieurs à 370°C est supérieure à 80% poids, et de façon encore plus préférée d'au moins 85% de préférence supérieure à 88%, de manière à obtenir des distillats moyens (gazole et kérosène) ayant des propriétés à froid suffisamment bonnes (point d'écoulement, point de congélation) pour satisfaire aux spécifications en vigueur pour ce type de carburant.

### Les catalyseurs d'hydroisomérisation / hydrocraquage

La majorité des catalyseurs utilisés actuellement en hydroisomérisation / hydrocraquage sont du type bifonctionnels associant une fonction acide à une fonction hydrogénante. La fonction acide est généralement apportée par des supports de grandes surfaces (150 à 800 m2.g-1 généralement) présentant une acidité superficielle, telles que les alumines halogénées (chlorées ou fluorées notamment), les alumines phosphorées, les combinaisons d'oxydes de bore et d'aluminium, les silices alumines. La fonction hydrogénante est généralement apportée soit par un ou plusieurs métaux du groupe VIII de la classification périodique des éléments, tels que fer, cobalt, nickel, ruthénium, rhodium, palladium, osmium, iridium et platine, soit par une association d'au moins un métal du groupe VI tels que chrome, molybdène et tungstène et au moins un métal du groupe VIII.

Dans le cas des catalyseurs bi-fonctionnels, l'équilibre entre les deux fonctions acide et hydrogénante est le paramètre fondamental qui régit l'activité et la sélectivité du catalyseur. Une fonction acide faible et une fonction hydrogénante forte donnent des catalyseurs peu actifs et sélectifs envers l'isomérisation alors qu'une fonction acide forte et une fonction hydrogénante faible donnent des catalyseurs très actifs et sélectifs envers le craquage. Une troisième possibilité est d'utiliser une fonction acide forte et une fonction hydrogénante forte afin d'obtenir un catalyseur très actif mais également très sélectif envers l'isomérisation. Il est donc possible, en choisissant judicieusement chacune des fonctions d'ajuster le couple activité/sélectivité du catalyseur.

Avantageusement, les catalyseurs d'hydroisomérisation-hydrocraquage sont des catalyseurs bifonctionnels comportant un support acide amorphe (de préférence une silice-alumine) et une fonction métallique hydro-déshydrogénante assurée de préférence par au moins un métal noble. Le support est dit amorphe, c'est-à-dire dépourvu de tamis moléculaire, et en particulier de zéolithe, ainsi que le catalyseur. Le support acide amorphe est avantageusement une silice-alumine mais d'autres supports sont utilisables. Lorsque il s'agit d'une silice-alumine, le catalyseur, de préférence, ne contient pas d'halogène ajouté, autre que celui qui pourrait être introduit pour l'imprégnation du métal noble par exemple.

De façon plus générale et de préférence, le catalyseur ne contient pas d'halogène ajouté, par exemple fluor. De façon générale et de préférence le support n'a pas subi d'imprégnation par un composé de silicium.

Un catalyseur d'hydroisomérisation / hydrocraquage préféré utilisé dans l'étape c) du procédé selon l'invention comporte jusqu'à 3 % poids de métal d'au moins un élément hydro-déshydrogénant choisi parmi les métaux nobles du groupe VIII, de préférence déposé sur le support, et de manière très préférée, le métal noble du groupe VIII étant le platine et un support comprenant (ou de préférence constitué par) au moins une silice-alumine, ladite silice-alumine possédant les caractéristiques suivantes :
- une teneur pondérale en silice SiO₂ comprise entre 5 et 95% de préférence entre 10 et 80%, de manière plus préférée, entre 20 et 60% et de manière encore plus préférée entre 30 et 50% poids.
- une teneur en Na inférieure à 300 ppm poids et de préférence inférieure à 200 ppm poids,
- un volume poreux total compris entre 0,45 et 1,2 ml/g mesuré par porosimétrie au mercure,
- la porosité de ladite silice-alumine étant la suivante :
   i/ Le volume des mésopores dont le diamètre est compris entre 40Å et 150Å, et dont le diamètre moyen varie entre 80 et 140 Å et de préférence entre 80 et 120 A, représente entre 20 et 80% du volume poreux total mesuré par porosimétrie au mercure,
   ii/ Le volume des macropores, dont le diamètre est supérieur à 500 Å, et de préférence compris entre 1000 Å et 10000 Å représente entre 20 et 80% du volume poreux total mesuré par porosimétrie au mercure,
- une surface spécifique comprise entre 100 et 550 m²/g, de préférence comprise entre 150 et 500 m²/g, de manière préférée inférieure à 350 m²/g et de manière encore plus préférée, inférieure à 250 m²/g.

Un deuxième catalyseur d'hydroisomérisation / hydrocraquage préféré utilisé dans l'étape c) du procédé selon l'invention comporte jusqu'à 3% en poids de métal d'au moins un élément hydro-déshydrogénant choisi parmi les métaux nobles du groupe VIII de la classification périodique et de préférence le métal noble du groupe VIII étant le platine, de 0,01 à 5,5% poids d'oxyde d'un élément dopant choisi parmi le phosphore, le bore et le silicium et un support non zéolitique à base de silice - alumine contenant une quantité supérieure à 15% poids et inférieure ou égale à 95% poids de silice (SiO₂) ladite silice - alumine présentant les caractéristiques suivantes :
- un diamètre moyen poreux, mesuré par porosimétrie au mercure, compris entre 20 et 140 Å,
- un volume poreux total, mesuré par porosimétrie au mercure, compris entre 0,1 ml/g et 0,5 ml/g,
- un volume poreux total, mesuré par porosimétrie azote, compris entre 0,1 ml/g et 0,6 ml/g,
- une surface spécifique BET comprise entre 100 et 550 m²/g,
- un volume poreux, mesuré par porosimétrie au mercure, compris dans les pores de diamètre supérieur à 140 Å inférieur à 0,1 ml/g,
- un volume poreux, mesuré par porosimétrie au mercure, compris dans les pores de diamètre supérieur à 160 Å inférieur à 0,1 ml/g,
- un volume poreux, mesuré par porosimétrie au mercure, compris dans les pores de diamètre supérieurs à 200 Å, inférieur à 0,1 ml/g,
- un volume poreux, mesuré par porosimétrie au mercure, compris dans les pores de diamètre supérieurs à 500 Å inférieur à 0,1 ml/g.
- un diagramme de diffraction X qui contient au moins les raies principales caractéristiques d'au moins une des alumines de transition comprise dans le groupe composé par les alumines alpha, rhô, chi, eta, gamma, kappa, thêta et delta.
- une densité de remplissage tassée des catalyseurs supérieure à 0,55 g/cm³. Avantageusement, les caractéristiques associées au catalyseur correspondant sont identiques à celles de la silice alumine décrite ci-dessus.

Les deux étapes b) et c) du procédé selon l'invention, hydrogénation et hydroisomérisation-hydrocraquage, peuvent avantageusement être réalisées sur les deux types de catalyseurs dans deux ou plusieurs réacteurs différents, ou/et dans un même réacteur.

Un troisième catalyseur d'hydroisomérisation / hydrocraquage préféré utilisé dans l'étape c) du procédé selon l'invention comporte au moins un élément hydro-déshydrogénant choisi parmi les métaux non nobles du groupe VIII et les métaux du groupe VIB de la classification périodique, de préférence entre 2,5 et 5% poids d'oxyde d'élément non nobles du groupe VIII et entre 20 et 35% en poids d'oxyde d'élément du groupe VIB par rapport au poids du catalyseur final et de manière préférée, le métal non noble du groupe VIII est le nickel et le métal du groupe VIB est le tungstène, éventuellement de 0,01 à 5,5% poids d'oxyde d'un élément dopant choisi parmi le phosphore, le bore et le silicium et de manière préférée, de 0,01 à 2,5% poids d'oxyde d'un élément dopant et un support non zéolitique à base de silice
- alumine contenant une quantité supérieure à 15% poids et inférieure ou égale à 95% poids de silice (SiO₂), de préférence une quantité supérieure à 15% poids et inférieure ou égale à 50% poids de silice, ladite silice - alumine présentant les caractéristiques suivantes :
- un diamètre moyen poreux, mesuré par porosimétrie au mercure, compris entre 20 et 140 Å,
- un volume poreux total, mesuré par porosimétrie au mercure, compris entre 0,1 ml/g et 0,5 ml/g,
- un volume poreux total, mesuré par porosimétrie azote, compris entre 0,1 ml/g et 0,6 ml/g,
- une surface spécifique BET comprise entre 100 et 550 m²/g,
- un volume poreux, mesuré par porosimétrie au mercure, compris dans les pores de diamètre supérieur à 140 Å inférieur à 0,1 ml/g,
- un volume poreux, mesuré par porosimétrie au mercure, compris dans les pores de diamètre supérieur à 160 Å inférieur à 0,1 ml/g,
- un volume poreux, mesuré par porosimétrie au mercure, compris dans les pores de diamètre supérieurs à 200 Å, inférieur à 0,1 ml/g,
- un volume poreux, mesuré par porosimétrie au mercure, compris dans les pores de diamètre supérieurs à 500 Å inférieur à 0,1 ml/g.
- un diagramme de diffraction X qui contient au moins les raies principales caractéristiques d'au moins une des alumines de transition comprise dans le groupe composé par les alumines alpha, rhô, chi, eta, gamma, kappa, thêta et delta.
- une densité de remplissage tassée des catalyseurs supérieure à 0,55 g/cm³.

Avantageusement, les caractéristiques associées au catalyseur correspondant sont identiques à celles de la silice alumine décrite ci-dessus.

Lorsque le troisième catalyseur d'hydroisomérisation / hydrocraquage préféré est utilisé dans l'étape c) du procédé selon l'invention, ledit catalyseur est sulfuré.

Selon un premier mode de réalisation préféré du procédé selon l'invention, on utilise dans l'étape b) d'hydrogénation un catalyseur contenant du palladium et dans l'étape c) d'hydroisomérisation / hydrocraquage, un catalyseur contenant du platine.

Selon un deuxième mode de réalisation préféré du procédé selon l'invention, on utilise dans l'étape b) d'hydrogénation un catalyseur contenant du palladium et dans l'étape c) d'hydroisomérisation / hydrocraquage, un catalyseur sulfuré contenant au moins un élément hydro-déshydrogénant choisi parmi les métaux non nobles du groupe VIII et les métaux du groupe VIB.

Selon un troisième mode de réalisation préféré du procédé selon l'invention, on utilise dans l'étape b) d'hydrogénation un catalyseur contenant au moins un élément hydro-déshydrogénant non noble du groupe VIII et dans l'étape c) d'hydroisomérisation / hydrocraquage, un catalyseur sulfuré contenant au moins un élément hydro-déshydrogénant choisi parmi les métaux non nobles du groupe VIII et les métaux du groupe VIB.

### Étape (d)

L'effluent (fraction dite hydrocraquée / hydroisomérisée) en sortie de la zone d'hydroisomérisation / hydrocraquage (10), issu de l'étape (c) du procédé selon l'invention, est envoyé, conformément à l'étape d) du procédé selon l'invention, dans un train de distillation (11), qui intègre une distillation atmosphérique et éventuellement une distillation sous vide, qui a pour but de séparer les produits de conversion de point d'ébullition inférieur à 340°C et de préférence inférieur à 370°C et incluant notamment ceux formés lors de l'étape (c) dans le réacteur d'hydroisomérisation / hydrocraquage (10), et de séparer la fraction résiduelle dont le point initial d'ébullition est généralement supérieur à au moins 340°C et de préférence supérieur ou égal à au moins 370°C. Parmi les produits de conversion et hydroisomérisés, il est séparé outre les gaz légers C1-C4 (conduite 12) au moins une fraction essence (ou naphta) (conduite 13), et au moins une fraction distillat moyen kérosène (conduite 14) et gazole (conduite 15). De préférence, la fraction résiduelle, dont le point initial d'ébullition est généralement supérieur à au moins 340°C et de préférence supérieur ou égal à au moins 370°C est recyclée (conduite 16) dans l'étape c) du procédé selon l'invention en tête de la zone (10) d'hydroisomérisation et d'hydrocraquage. Selon un autre mode de réalisation de l'étape d) du procédé selon l'invention, ladite fraction résiduelle peut fournir d'excellentes bases pour les huiles.

Il peut être également avantageux de recycler (conduite 17) au moins en partie et de préférence en totalité, dans l'étape (c) (zone 10) l'une au moins des coupes kérosène et gazole ainsi obtenus. Les coupes gazoles et kérosènes sont de préférence récupérées séparément ou mélangées, mais les points de coupe sont ajustés par l'exploitant en fonction de ses besoins. On a pu constater qu'il est avantageux de recycler une partie du kérosène pour améliorer ses propriétés à froid.

### Les produits obtenus

Le(s) gazole(s) obtenu présente un point d'écoulement d'au plus 0°C, généralement inférieur à -10°C et souvent inférieur à -15°C. L'indice de cétane est supérieur à 60, généralement supérieur à 65, souvent supérieur à 70.

Le(s) kérosène(s) obtenu(s) présente un point de congélation d'au plus -35°C, généralement inférieur à -40°C. Le point de fumée est supérieur à 25 mm, généralement supérieur à 30 mm. Dans ce procédé, la production d'essence (non recherchée) est la plus faible possible. Le rendement en essence est toujours inférieur à 50% pds, de préférence inférieur à 40% pds, avantageusement inférieur à 30% pds ou encore 20% pds ou même de 15% pds.

## Revendications

1. Procédé de production de distillats moyens à partir d'une charge paraffinique produite par synthèse Fischer-Tropsch, comprenant les étapes successives suivantes:
a) séparation d'au moins une fraction gazeuse C4-, dite légère, à point d'ébullition final inférieur à 20°C, de l'effluent issu de l'unité de synthèse Fischer Tropsch de façon à obtenir une seule fraction liquide C5+, dite lourde, à point d'ébullition initial compris entre 20 et 40°C,
b) hydrogénation des composés insaturés de type oléfiniques d'au moins une partie de ladite fraction lourde C5+, en présence d'hydrogène et d'un catalyseur d'hydrogénation à une température comprise entre 100°C et 180 °C, à une pression totale comprise entre 0,5 et 6 MPa, à une vitesse volumique horaire comprise entre 1 et 10h-1, et à un débit d'hydrogène correspondant à un rapport volumique hydrogène/hydrocarbures compris entre 10 et 50 Nl/l/h,
c) hydroisomérisation/hydrocraquage de la totalité de l'effluent hydrogéné liquide issu de l'étape b), sans étape de séparation préalable, en présence d'hydrogène et d'un catalyseur d'hydroisomérisation/hydrocraquage,
d) distillation de l'effluent hydrocraqué / hydroisomérisé.

2. Procédé selon la revendication 1 dans lequel ledit effluent issu de l'unité de synthèse Fischer Tropsch est, en sortie de l'unité de synthèse Fischer-Tropsch divisé en deux fractions, une fraction légère, appelée condensat à froid, et une fraction lourde, appelée cires.

3. Procédé selon la revendication 2 dans lequel la fraction légère, appelée condensat à froid, et la fraction lourde, appelée cires, sont traitées séparément dans des moyens de fractionnement séparés puis recombinées, de façon à obtenir une seule fraction C5+, dite lourde, à point d'ébullition initial compris entre 20 et 40°C.

4. Procédé selon la revendication 2 dans lequel la fraction légère, appelée condensat à froid et la fraction lourde, appelée cires, sont recombinées et traitées dans un même moyen de fractionnement.

5. Procédé selon l'une des revendications 1 à 4 dans lequel ledit catalyseur d'hydrogénation comporte au moins un métal du groupe VIII de la classification périodique des éléments et comportant au moins un support à base d'oxyde réfractaire.

6. Procédé selon l'une des revendications 1 à 5 dans lequel le métal du groupe VIII est le palladium.

7. Procédé selon la revendication 6 dans lequel l'hydrogénation des composés insaturés de type oléfiniques d'au moins une partie de ladite fraction lourde, opère à un rapport volumique hydrogène/hydrocarbures compris entre 15 et 35 Nl/l/h.

8. Procédé selon l'une des revendications 1 à 7 dans lequel on utilise un lit de garde contenant au moins un catalyseur de lit de garde en amont de la zone d'hydrogénation, ledit lit de garde étant soit intégré dans la zone d'hydrogénation en amont du lit de catalyseur d'hydrogénation soit placé dans une zone séparée en amont de la zone d'hydrogénation.

9. Procédé selon l'une des revendications 1 à 8 dans lequel ladite étape (c) d'hydroisomérisation / hydrocraquage est effectuée à une pression comprise entre 0,2 et 15 MPa, à une la vitesse spatiale est comprise entre 0,1 h-1 et 10 h-1 , à un taux d'hydrogène compris entre 100 et 2000 Normaux litres d'hydrogène par litre de charge et par heure et à une température comprise entre 200 et 450°C.

10. Procédé selon l'une des revendications 1 à 9 dans lequel ledit catalyseur d'hydroisomérisation / hydrocraquage comporte jusqu'à 3 % poids de métal d'au moins un élément hydro-déshydrogénant choisi parmi les métaux nobles du groupe VIII et un support comprenant (ou de préférence constitué par) au moins une silice-alumine, ladite silice-alumine possédant les caractéristiques suivantes :
- une teneur pondérale en silice SiO₂ comprise entre 5 et 95%
- une teneur en Na inférieure à 300 ppm poids,
- un volume poreux total compris entre 0,45 et 1,2 ml/g mesuré par porosimétrie au mercure,
- la porosité de ladite silice-alumine étant la suivante :
i/ Le volume des mésopores dont le diamètre est compris entre 40Å et 150Å. et dont le diamètre moyen varie entre 80 et 140 Å, représente entre 20 et 80% du volume poreux total mesuré par porosimétrie au mercure.
ii/ Le volume des macropores, dont le diamètre est supérieur à 500 A, et de préférence compris entre 1000 Å et 10000 Å représente entre 20 et 80% du volume poreux total mesuré par porosimétrie au mercure,
- une surface spécifique comprise entre 100 et 550 m2/g.

11. Procédé selon l'une des revendications 1 à 9 dans lequel ledit catalyseur d'hydroisomérisation hydrocraquage comporte jusqu'à 3% en poids de métal d'au moins un élément hydro-déshydrogénant choisi parmi les métaux nobles du groupe VIII de la classification périodique, de 0,01 à 5,5% poids d'oxyde d'un élément dopant choisi parmi le phosphore, le bore et le silicium et un support non zéolitique à base de silice - alumine contenant une quantité supérieure à 15% poids et inférieure ou égale à 95% poids de silice (SiO2), ladite silice - alumine présentant les caractéristiques suivantes :
- un diamètre moyen poreux, mesuré par porosimétrie au mercure, compris entre 20 et 140 Å,
- un volume poreux total, mesuré par porosimétrie au mercure, compris entre 0,1 ml/g et 0,5 ml/g,
- un volume poreux total, mesuré par porosimétrie azote, compris entre 0,1 ml/g et 0,6 ml/g,
- une surface spécifique BET comprise entre 100 et 550 m²/g.
- un volume poreux, mesuré par porosimétrie au mercure, compris dans les pores de diamètre supérieur à 140 Å inférieur à 0,1 ml/g.
- un volume poreux, mesuré par porosimétrie au mercure, compris dans les pores de diamètre supérieur à 160 Å inférieur à 0,1 ml/g,
- un volume poreux, mesuré par porosimétrie au mercure, compris dans les pores de diamètre supérieurs à 200 Å, inférieur à 0,1 ml/g,
- un volume poreux, mesuré par porosimétrie au mercure, compris dans les pores de diamètre supérieurs à 500 Å inférieur à 0,1 ml/g.
- un diagramme de diffraction X qui contient au moins les raies principales caractéristiques d'au moins une des alumines de transition comprise dans le groupe composé par les alumines alpha, rhô, chi, eta, gamma, kappa, thêta et delta.
- une densité de remplissage tassée des catalyseurs supérieure à 0,55 g/cm³.

12. Procédé selon l'une des revendications 1 à 9 dans lequel ledit catalyseur d'hydroisomérisation / hydrocraquage comporte entre 2,5 et 5% poids d'oxyde d'élément du groupe VIII et entre 20 et 35% en poids d'oxyde d'élément du groupe VIB par rapport au poids du catalyseur final, éventuellement de 0,01 à 5,5% poids d'oxyde d'un élément dopant choisi parmi le phosphore, le bore et le silicium et un support non zéolitique à base de silice - alumine contenant une quantité supérieure à 15% poids et inférieure ou égale à 95% poids de silice (SiO2), ladite silice - alumine présentant les caractéristiques suivantes :
- un diamètre moyen poreux, mesuré par porosimétrie au mercure, compris entre 20 et 140 Å.
- un volume poreux total, mesuré par porosimétrie au mercure, compris entre 0,1 ml/g et 0,5 ml/g.
- un volume poreux total, mesuré par porosimétrie azote, compris entre 0,1 ml/g et 0,6 ml/g,
- une surface spécifique BET comprise entre 100 et 550 m²/g,
- un volume poreux, mesuré par porosimétrie au mercure, compris dans les pores de diamètre supérieur à 140 Å inférieur à 0,1 ml/g,
- un volume poreux, mesuré par porosimétrie au mercure, compris dans les pores de diamètre supérieur à 160 Å inférieur à 0,1 ml/g,
- un volume poreux, mesuré par porosimétrie au mercure, compris dans les pores de diamètre supérieurs à 200 Å, inférieur à 0,1 ml/g,
- un volume poreux, mesuré par porosimétrie au mercure, compris dans les pores de diamètre supérieurs à 500 Å inférieur à 0,1 ml/g.
- un diagramme de diffraction X qui contient au moins les raies principales caractéristiques d'au moins une des alumines de transition comprise dans le groupe composé par les alumines alpha, rhô, chi, eta, gamma, kappa, thêta et delta.
- une densité de remplissage tassée des catalyseurs supérieure à 0,55 g/cm³.

13. Procédé selon la revendication 12 dans lequel ledit catalyseur est sulfuré.

14. Procédé selon l'une des revendications 1 à 13. dans lequel l'une au moins des coupes kérosène et gazole issue de l'étape d) est recyclée au moins en partie dans l'étape c).

## Patentansprüche

1. Verfahren zur Herstellung von Mitteldestillaten aus einer paraffinischen Beschickung, die durch Fischer-Tropsch-Synthese hergestellt wird, umfassend die folgenden aufeinanderfolgenden Schritte:
a) Trennen von mindestens einer gasförmigen Fraktion C4-, der sogenannten leichten Fraktion, mit einem Endsiedepunkt von weniger als 20 °C von dem Abstrom aus der Fischer-Tropsch-Syntheseeinheit, derart, um eine einzige flüssige Fraktion C5+, die sogenannte schwere Fraktion, mit einem Anfangssiedepunkt, der zwischen 20 und 40 °C liegt, zu erhalten,
b) Hydrierung ungesättigter Verbindungen des olefinischen Typs von mindestens einem Teil der schweren Fraktion C5+ in Anwesenheit von Wasserstoff und von einem Hydrierkatalysator bei einer Temperatur zwischen 100 °C und 180 °C, bei einem Gesamtdruck zwischen 0,5 und 6 MPa, mit einer stündlichen Volumengeschwindigkeit zwischen 1 und 10 h-1 und mit einem Wasserstoffdurchsatz, der einem Volumenverhältnis Wasserstoff/Kohlenwasserstoffen entspricht, das zwischen 10 und 50 NI/I/h beträgt,
c) Hydroisomerisieren/Hydrocracken des gesamten hydrierten flüssigen Abstroms aus Schritt b) ohne vorherigen Trennungsschritt in Anwesenheit von Wasserstoff und von einem Hydroisomerierungs-/Hydrocrackkatalysator,
d) Destillation des hydrogecrackten/hydroisomerisierten Abstroms.

2. Verfahren nach Anspruch 1, wobei der Abstrom aus der Fischer-Tropsch-Syntheseeinheit am Ausgang der Fischer-Tropsch-Syntheseeinheit in zwei Fraktionen, eine leichte Fraktion, die Kalt- Kondensat genannt wird, und eine schwere Fraktion, die Wachse genannt wird, geteilt wird.

3. Verfahren nach Anspruch 2, wobei die leichte Fraktion, die Kalt- Kondensat genannt wird, und die schwere Fraktion, die Wachse genannt wird, in getrennten Fraktioniermitteln getrennt behandelt und dann derart rekombiniert werden, um eine einzige Fraktion C5+, die sogenannte schwere Fraktion, mit einem Anfangssiedepunkt, der zwischen 20 und 40 °C liegt, zu erhalten.

4. Verfahren nach Anspruch 2, wobei die leichte Fraktion, die Kalt- Kondensat genannt wird, und die schwere Fraktion, die Wachse genannt wird, in einem gleichen Fraktioniermittel rekombiniert und behandelt werden.

5. Verfahren nach einem der Ansprüche 1 bis 4, wobei der Hydrierkatalysator mindestens ein Metall der Gruppe VIII des Periodensystems der Elemente umfasst und mindestens einen hitzebeständigen Oxidträger umfasst.

6. Verfahren nach einem der Ansprüche 1 bis 5, wobei das Metall der Gruppe VIII Palladium ist.

7. Verfahren nach Anspruch 6, wobei die Hydrierung ungesättigter Verbindungen des olefinischen Typs von mindestens einem Teil der schweren Fraktion bei einem Volumenverhältnis Wasserstoff/Kohlenwasserstoffen betrieben wird, das zwischen 15 und 35 NI/I/h beträgt.

8. Verfahren nach einem der Ansprüche, 1 bis 7, wobei ein Schutzbett verwendet wird, das mindestens einen Schutzbettkatalysator vorgelagert vor der Hydrierzone umfasst, wobei das Schutzbett entweder in die Hydrierzone vorgelagert vor dem Hydrierungskatalysatorbett integriert wird oder in einem separaten Bereich vorgelagert vor der Hydrierzone angeordnet wird.

9. Verfahren nach einem der Ansprüche 1 bis 8, wobei der Schritt (c) des Hydroisomerisierens/Hydrocrackens unter einem Druck zwischen 0,2 und 15 MPa, bei einer Raumgeschwindigkeit zwischen 0,1 h-1 und 10 h-1, mit einer Wasserstoffrate zwischen 100 und 2000 Normalliter Wasserstoff pro Liter Beschickung und pro Stunde und bei einer Temperatur zwischen 200 und 450 °C durchgeführt wird.

10. Verfahren nach einem der Ansprüche 1 bis 9, wobei der Hydroisomerierungs-/Hydrocrackkatalysator bis zu 3 Gew.% Metall von mindestens einem hydrierend-dehydrierenden Element, das aus den Edelmetallen der Gruppe VIII ausgewählt wird, und einen Träger, der mindestens ein Siliciumdioxid-Aluminiumoxid umfasst (oder vorzugsweise daraus gebildet ist), wobei das Siliciumdioxid-Aluminiumoxid die folgenden Eigenschaften aufweist:
- einen Gewichtsgehalt an Siliziumdioxid SiO₂, der zwischen 5 und 95 % beträgt
- einen Gehalt an Na von weniger als 300 Gewichts-ppm,
- ein Gesamtporenvolumen, das zwischen 0,45 und 1,2 ml/g beträgt, das durch Quecksilberporosimetrie gemessen wird,
- wobei die Porosität von Siliciumdioxid-Aluminiumoxid die Folgende ist:
i/ das Volumen der Mesoporen, deren Durchmesser zwischen 40 A bis 150 Å beträgt und deren mittlerer Durchmesser zwischen 80 und 140 Å variiert, stellt zwischen 20 und 80 % des Gesamtporenvolumens dar, das durch Quecksilberporosimetrie gemessen wird,
ii/ das Volumen der Makroporen, deren Durchmesser über 500 Å beträgt und vorzugsweise zwischen 1.000 und 10.000 Å beträgt, stellt zwischen 20 und 80 % des Gesamtporenvolumens dar, das durch Quecksilberporosimetrie gemessen wird,
- eine spezifische Oberfläche, die zwischen 100 und 550 m²/g beträgt.

11. Verfahren nach einem der Ansprüche 1 bis 9, wobei der Hydroisomerierungs-/Hydrocrackkatalysator bis zu 3 Gew.% Metall von mindestens einem hydrierend-dehydrierenden Element, das aus den Edelmetallen der Gruppe VIII des Periodensystems ausgewählt wird, von 0,01 bis 5,5 Gew.% Oxid eines Dotierungselements, das aus Phosphor, Bor und Silizium ausgewählt wird, und einen nicht-zeolithischen Träger auf der Basis von Siliciumdioxid-Aluminiumoxid umfasst, der eine Menge von über 15 Gew.% und von weniger als oder gleich 95 Gew.% Siliciumdioxid (SiO₂) enthält, wobei das Siliciumdioxid-Aluminiumoxid die folgenden Eigenschaften aufweist:
- einen mittleren Porendurchmesser, der durch Quecksilberporosimetrie gemessen wird, der zwischen 20 und 140 Å beträgt,
- ein Gesamtporenvolumen, das durch Quecksilberporosimetrie gemessen wird, das zwischen 0,1 ml/g und 0,5 ml/g beträgt,
- ein Gesamtporenvolumen, das durch Stickstoffporosimetrie gemessen wird, das zwischen 0,1 ml/g und 0,6 ml/g beträgt,
- eine spezifische BET-Oberfläche, die zwischen 100 und 550 m²/g beträgt,
- ein Porenvolumen, das durch Quecksilberporosimetrie gemessen wird, das im Bereich der Poren mit einem Durchmesser von über 140 Å unter 0,1 ml/g beträgt,
- ein Porenvolumen, das durch Quecksilberporosimetrie gemessen wird, das im Bereich der Poren mit einem Durchmesser von über 160 Å unter 0,1 ml/g beträgt,
- ein Porenvolumen, das durch Quecksilberporosimetrie gemessen wird, das im Bereich der Poren mit einem Durchmesser von über 200 Å unter 0,1 ml/g beträgt,
- ein Porenvolumen, das durch Quecksilberporosimetrie gemessen wird, das im Bereich der Poren mit einem Durchmesser von über 500 Å unter 0,1ml/g beträgt,
- ein Röntgendiffraktogramm, das mindestens die wichtigsten Strahlen enthält, die für mindestens eines der Übergangsaluminiumoxide charakteristisch sind, die zu der Gruppe gehören, die aus den alpha-, rho-, chi-, eta-, gamma-, kappa-, theta- und delta-Aluminiumoxiden gebildet ist,
- eine Stampfdichte der Katalysatoren von über 0,55 g/cm³.

12. Verfahren nach einem der Ansprüche 1 bis 9, wobei der Hydroisomerierungs-/Hydrocrackkatalysator zwischen 2,5 und 5 Gew.% Oxid eines Elements der Gruppe VIII und zwischen 20 und 35 Gew.% Oxid eines Elements der Gruppe VIBbezogen auf das Gewicht des Endkatalysators, eventuell von 0,01 bis 5,5 Gew.% Oxid eines Dotierungselements, das aus Phosphor, Bor und Silizium ausgewählt wird, und einen nicht-zeolithischen Träger auf der Basis von Siliciumdioxid-Aluminiumoxid umfasst, der eine Menge von über 15 Gew.% und weniger als oder gleich 95 Gew.% Siliciumdioxid (SiO₂) enthält, wobei das Siliciumdioxid-Aluminiumoxid die folgenden Eigenschaften aufweist:
- einen mittleren Porendurchmesser, der durch Quecksilberporosimetrie gemessen wird, der zwischen 20 und 140 Å beträgt,
- ein Gesamtporenvolumen, das durch Quecksilberporosimetrie gemessen wird, das zwischen 0,1 ml/g und 0,5 ml/g beträgt,
- ein Gesamtporenvolumen, das durch Stickstoffporosimetrie gemessen wird, das zwischen 0,1 ml/g und 0,6 ml/g beträgt,
- eine spezifische BET-Oberfläche, die zwischen 100 und 550 m²/g beträgt,
- ein Porenvolumen, das durch Quecksilberporosimetrie gemessen wird, das im Bereich der Poren mit einem Durchmesser von über 140 Å unter 0,1 ml/g beträgt,
- ein Porenvolumen, das durch Quecksilberporosimetrie gemessen wird, das im Bereich der Poren mit einem Durchmesser von über 160 Å unter 0,1 ml/g beträgt,
- ein Porenvolumen, das durch Quecksilberporosimetrie gemessen wird, das im Bereich der Poren mit einem Durchmesser von über 200 Å unter 0,1 ml/g beträgt,
- ein Porenvolumen, das durch Quecksilberporosimetrie gemessen wird, das im Bereich der Poren mit einem Durchmesser von über 500 Å unter 0,1 ml/g beträgt,
- ein Röntgendiffraktogramm, das mindestens die wichtigsten Strahlen enthält, die für mindestens eines der Übergangsaluminiumoxide charakteristisch sind, die zu der Gruppe gehören, die aus den alpha-, rho-, chi-, eta-, gamma-, kappa-, theta- und delta-Aluminiumoxiden gebildet ist,
- eine Stampfdichte der Katalysatoren von über 0,55 g/cm³.

13. Verfahren nach Anspruch 12, wobei der Katalysator sulfidiert ist.

14. Verfahren nach einem der Ansprüche 1 bis 13, wobei mindestens einer der Kerosin- oder Dieselschnitte, der aus dem Schritt d) hervorgegangen ist, mindestens teilweise in den Schritt c) zurückgeführt wird.

## Claims

1. A process for producing middle distillates from a paraffinic feed produced by Fischer-Tropsch synthesis, comprising the following steps in succession :
a) separating at least one gaseous C4- fraction, termed the light fraction, with an end boiling point of less than 20°C, from the effluent derived from the Fischer-Tropsch synthesis unit to obtain a single C5+ liquid fraction, termed the heavy fraction, with an initial boiling point in the range 20°C to 40°C;
b) hydrogenating the unsaturated olefinic type compounds of at least a portion of said heavy fraction C5+, in the presence of hydrogen and a hydrogenation catalyst at a temperature in the range 100°C to 180°C, at a total pressure in the range 0.5 to 6 MPa, at an hourly space velocity in the range 1 to 10 h⁻¹**,** and at a hydrogen flow rate corresponding to a hydrogen/hydrocarbons volume ratio in the range 10 to 50 NI/I/h;
c) hydroisomerizing/hydrocracking the entire liquid hydrogenated effluent from step b) with no prior separation step in the presence of hydrogen and a hydroisomerization/hydrocracking catalyst;
d) distilling the hydrocracked/hydroisomerized effluent.

2. A process according to claim 1, in which, at the outlet from the Fischer-Tropsch synthesis unit, said effluent from the Fischer-Tropsch synthesis unit is divided into two fractions, a light fraction termed the cold condensate, and a heavy fraction termed the waxes.

3. A process according to claim 2, in which the light fraction, termed the cold condensate, and the heavy fraction, termed the waxes, are treated separately in separate fractionation means then re-combined, to obtain a single C5+ fraction, termed the heavy fraction, with an initial boiling point in the range 20°C to 40°C.

4. A process according to claim 2, in which the light fraction, termed the cold condensate and the heavy fraction, termed the waxes, are re-combined and treated in the same fractionation means.

5. A process according to one of claims 1 to 4, in which said hydrogenation catalyst comprises at least one metal from group VIII of the periodic table of the elements and comprises at least one support based on a refractory oxide.

6. A process according to one of claims 1 to 5, in which the group VIII metal is palladium.

7. A process according to claim 6, in which the hydrogenation of the unsaturated olefinic type compounds from at least a portion of said heavy fraction is carried out at a hydrogen/hydrocarbons volume ratio in the range 15 to 35 Nl/l/h.

8. A process according to one of claims 1 to 7, in which a guard bed is used containing at least one guard bed catalyst upstream of the hydrogenation zone, said guard bed being either integrated into the hydrogenation zone upstream of the hydrogenation catalyst bed or placed in a separate zone upstream of the hydrogenation zone.

9. A process according to one of claims 1 to 8, in which said hydroisomerization/hydrocracking step c) is carried out at a pressure in the range 0.2 to 15 MPa, at a space velocity in the range 0.1 h⁻¹ to 10 h⁻¹ and a hydrogen ratio in the range 100 to 2000 normal litres of hydrogen per litre of feed per hour and at a temperature in the range 200°C to 450°C.

10. A process according to one of claims 1 to 9, in which said hydroisomerization/hydrocracking catalyst comprises up to 3% by weight of metal of at least one hydro-dehydrogenating element selected from noble metals from group VIII and a support comprising (or preferably consisting of) at least one silica-alumina, said silica-alumina having the following characteristics:
• a weight content of silica SiO₂ in the range 5% to 95%;
• a Na content of less than 300 ppm by weight;
• a total pore volume in the range 0.45 to 1.2 ml/g, measured by mercury porosimetry;
• the porosity of said silica-alumina being as follows:
i) the volume of mesopores with a diameter in the range 40 Å to 150 Å and with a mean diameter in the range 80 to 140 Å represents 20-80% of the total pore volume measured by mercury porosimetry;
ii) the volume of macropores with a diameter of more than 500 Å, preferably in the range 1000 Å to 10000 Å, represents 20% to 80% of the total pore volume, by mercury porosimetry;
• a specific surface area in the range 100 to 550 m²/g.

11. A process according to one of claims 1 to 9, in which said hydroisomerization/hydrocracking catalyst comprises up to 3% by weight of metal of at least one hydro-dehydrogenating element selected from noble metals from group VIII of the periodic table of the elements, 0.01% to 5.5% by weight of oxide of a doping element selected from phosphorus, boron and silicon, and a non-zeolitic support based on silica-alumina containing a quantity of more than 15% by weight and 95% or less by weight of silica (SiO₂), said silica-alumina having the following characteristics:
• a mean pore diameter, measured by mercury porosimetry, in the range 20 to 140 Å;
• a total pore volume, measured by mercury porosimetry, in the range 0.1 ml/g to 0.5 ml/g;
• a total pore volume, measured by nitrogen porosimetry, in the range 0.1 ml/g to 0.6 ml/g;
• a BET specific surface area in the range 100 to 550 m²/g;
• a pore volume, measured by mercury porosimetry, included in pores with a diameter of more than 140 Å, of less than 0.1 ml/g;
• a pore volume, measured by mercury porosimetry, included in pores with a diameter of more than 160 Å, of less than 0.1 ml/g;
• a pore volume, measured by mercury porosimetry, included in pores with a diameter of more than 200 Å, of less than 0.1 ml/g;
• a pore volume, measured by mercury porosimetry, included in pores with a diameter of more than 500 Å, of less than 0.1 ml/g;
• an X ray diffraction diagram which contains at least the principal characteristic peaks of at least one of the transition aluminas included in the group composed of alpha, rho, chi, eta, gamma, kappa, theta and delta aluminas;
• a settled catalyst packing density of more than 0.55 g/cm³.

12. A process according to one of claims 1 to 9, in which said hydroisomerization/hydrocracking catalyst comprises between 2.5% and 5% by weight of oxide of an element from group VIII and between 20% and 35% by weight of oxide of a group VIB element with respect to the weight of the final catalyst, optionally 0.01% to 5.5% by weight of oxide of a doping element selected from phosphorus, boron and a non-zeolitic support based on silica-alumina containing a quantity of more than 15% by weight and 95% by weight or less of silica (SiO₂), said silica-alumina having the following characteristics:
• a mean pore diameter, measured by mercury porosimetry, in the range 20 to 140 Å;
• a total pore volume, measured by mercury porosimetry, in the range 0.1 ml/g to 0.5 ml/g;
• a total pore volume, measured by nitrogen porosimetry, in the range 0.1 ml/g to 0.6 ml/g;
• a BET specific surface area in the range 100 to 550 m²/g;
• a pore volume, measured by mercury porosimetry, included in pores with a diameter of more than 140 Å, of less than 0.1 ml/g;
• a pore volume, measured by mercury porosimetry, included in pores with a diameter of more than 160 Å, of less than 0.1 ml/g;
• a pore volume, measured by mercury porosimetry, included in pores with a diameter of more than 200 Å, of less than 0.1 ml/g;
• a pore volume, measured by mercury porosimetry, included in pores with a diameter of more than 500 Å, of less than 0.1 ml/g;
• an X ray diffraction diagram which contains at least the principal characteristic peaks of at least one of the transition aluminas included in the group composed of alpha, rho, chi, eta, gamma, kappa, theta and delta aluminas;
• a settled catalyst packing density of more than 0.55 g/cm³.

13. A process according to claim 12, in which said catalyst is sulphurized.

14. A process according to one of claims 1 to 13, in which at least a portion of at least one of the kerosene and gas oil cuts from step d) is recycled to step c).
